# EUROPÄISCHE PATENTSCHRIFT

(11) **EP 1 215 555 B1**
(45) Veröffentlichungstag und Bekanntmachung des Hinweises auf die Patenterteilung: **25.10.2006**
(21) Anmeldenummer: 01128881.8
(22) Anmeldetag: 05.12.2001
(51) Int. Cl.: G05G 1/10

(54) **Steller insbesondere eines Kraftfahrzeuges mit einer positionsveränderbaren Marke**
Control element for motor vehicle with variable position marker
Organe de réglage pour véhicule automobile avec marqueur à position variable

(30) Priorität: 15.12.2000 DE 10062687
(43) Veröffentlichungstag der Anmeldung: 19.06.2002
(73) Patentinhaber: AUDI AG, 85045 Ingolstadt (DE)
(72) Erfinder: Hilpoltsteiner, Christian, 85309 Pörnbach (DE); Remlinger, Wolfram, 85049 Ingolstadt (DE)
(74) Vertreter: Thielmann, Frank

(56) Entgegenhaltungen:
- EP-A- 0 818 335
- EP-A- 1 024 039
- DE-A- 4 135 363
- GB-A- 2 212 317
- US-A- 6 115 657

## Beschreibung

Die Erfindung betrifft einen Steller eines Kraftfahrzeugs zum Verändern der aktuellen Einstellung zumindest zweier zugeordneter Funktionen.

Aus der DE 41 15 980 A1 ist ein Potentiometerknopf bekannt, der zur Anzeige einer aktuellen Einstellung eine Anzeigeeinrichtung aufweist. Zur Anzeige der aktuellen Einstellung ist diesem Potentiometerknopf eine ortsfeste Skala sowie eine mit dem Potentiometerknopf verstellbare Blende zugeordnet, die in Abhängigkeit von der Einstellung den entsprechenden Zahlenwert der Skala erscheinen lässt. Mittels eines solchen Potentiometerknopfs ist jedoch nur eine damit einstellbare Funktion regelbar und die entsprechende aktuelle Einstellung anzeigbar.
In der US-A-6115657 werden mittels eines Bedienelements (Stellers) unterschiedliche Funktionen für Heizung, Lüftung und/oder Klimatisierung eines Kraftfahrzeugs angesteuert; die Anzeige der jeweils ausgewählten Funktion und/oder der jeweilige aktuelle Status (Zustand) der ausgewählten Funktion erfolgt über eine Anzeigevorrichtung mittels einer entsprechenden positionsveränderbaren Markierung.
In der EP-A-1 024 039 werden mittels zweier unterschiedlicher Bedienelemente (Steller) zwei unterschiedliche Funktionen der Heizung/Lüftung eines Kraftfahrzeugs angesteuert: mittels des ersten Bedienelements werden die Lüftungszonen (Gebläserichtungen) vorgegeben, mittels des zweiten Bedienelements wird die Lüftungsintensität (Gebläsestufe) angewählt, die dann auch an diesem als Drehknopf ausgebildeten Steller mittels einer positionsveränderbaren Markierung angezeigt wird.

Aufgabe der Erfindung ist die weitere vorteilhafte Ausgestaltung eines Stellers zum Verändern der aktuellen Einstellung mindestens zweier zugeordneter Funktionen.
Die Aufgabe wird erfindungsgemäß durch den Gegenstand des Patentanspruchs 1 gelöst.

Vorteil der Erfindung ist, dass der Steller geeignet ist, zumindest zwei zugeordnete Funktionen zu verändern und die jeweils aktuelle Einstellung dieser Funktionen durch zumindest eine dem Steller zugeordnete, im Bereich des Umfangsrands des Stellers angeordnete positionsveränderbare Marke zur Anzeige zu bringen; diese zumindest eine positionsveränderbare Marke ist durch den Steller zur Kennzeichnung der aktuellen Einstellung der jeweils angewählten Funktion ansteuerbar. Die Anzahl der Stellelemente und Anzeigeeinrichtungen werden somit reduziert, wodurch der Überblick für den Bediener erleichtert wird. Dieser Steller ist daher vorteilhaft in einem Kraftfahrzeug einsetzbar, wo das Raumangebot für Steller insbesondere im Bereich der Armaturentafel oder der Mittelkonsole gering ist.
Vorzugsweise sind dem Steller mehrere positionsveränderbare Marken zugeordnet, wobei die der jeweiligen Einstellung entsprechende positionsveränderbare Marke ansteuerbar ist. Ein leichtes Bedienen und eine raumsparende Anordnung ergibt sich dadurch, dass die positionsveränderbaren Marken einander benachbart angeordnet sind, insbesondere wenn der Steller als Drehsteller ausgestaltet ist.
Es kann somit eine besonders günstige und übersichtliche Anzeige der aktuellen Einstellung der jeweils angewählten Funktion bewirkt werden. Insbesondere ist mit einer dem Steller zugeordneten Skala ein einfaches Erkennen der jeweiligen Einstellung der Funktion in Bezug zur Skala möglich. Alternativ hierzu sind auch mehrere positionsveränderbare Marken zur Kennzeichnung der aktuellen Einstellung ansteuerbar. Es kann somit auf eine zugeordnete Skala verzichtet werden.
Bilden der Steller und die positionsveränderbare Marke(n) eine Einheit, so ist der Raumbedarf hierfür besonders gering, was sich insbesondere bei der Verwendung im Kraftfahrzeug vorteilhaft erweist.
Um den konstruktiven Aufwand und den Stromverbrauch möglichst gering zu halten, hat es sich als vorteilhaft erwiesen, wenn die positionsveränderbare Marke(n) als steuerbare Leuchtelemente, insbesondere als LEDs oder als LCD-Anzeige ausgebildet sind.

Beim Gegenstand der vorliegenden Erfindung sind folglich die Funktionen, Einstellung bzw. Position des Stellers und die Position der positionsveränderbaren Marke mit Vorteil entkoppelbar.
Weitere Vorteile und Einzelheiten der Erfindung ergeben sich in Verbindung mit den weiteren Patentansprüchen.

Nachfolgend wird die Erfindung anhand der Zeichnungen näher beschrieben. Hierbei zeigen:
- Figur 1: ein erstes Ausführungsbeispiel des Stellers,
- Figur 2: ein zweites Ausführungsbeispiel des Stellers,
- Figuren 3 bis 6: eine detaillierte Darstellung des Stellers nach Figur 1,
- Figur 7: ein Ausführungsbeispiel einer Schaltungsanordnung zur Ansteuerung des Stelles,
- Figur 8: ein drittes Ausführungsbeispiel des Stellers,
- Figur 9: ein viertes Ausführungsbeispiel des Stellers,
- Figur 10: ein fünftes Ausführungsbeispiel des Stellers,
- Figur 11: eine Detaildarstellung des Stellers nach der Figur 10.

Als durch den Steller des Kraftfahrzeugs zu ändernde Funktionen sind am Beispiel eines Radios die Lautstärkeeinstellung, die Höheneinstellung, die Basseinstellung, die Balanceeinstellung, etc. zu erwähnen. Im Rahmen der Erfindung ist es aber auch möglich, hiermit Funktionen der Klimaanlage, beispielsweise Temperatur, Lüfter und Luftverteilung zu steuern. Ferner können Funktionen des Navigationssystems, des Telefons etc. entsprechend verändert und deren aktuelle Einstellung angezeigt werden.

Aus der Figur 1 geht ein Ausführungsbeispiel eines Stellers nach der Erfindung zum Verändern der aktuellen Einstellung zumindest zweier zugeordneter Funktionen hervor, wobei der Steller als Drehsteller 6 ausgeführt ist. Um einen besonders kompakten Aufbau zu gewährleisten, sind diesem Drehsteller 6 Anzeigemittel 7 als positionsveränderbare Marken zugeordnet, die in Abhängigkeit der aktuellen Einstellung einer Funktion ansteuerbar sind.
Aus der Figur 1 geht hervor, dass zur Anzeige der aktuellen Einstellung nur ein Anzeigemittel 7 angesteuert wird, während beim Ausführungsbeispiel nach der Figur 2 mehrere Anzeigemittel 7 ansteuerbar sind. Es kann somit auf einfache und übersichtliche Weise eine Anzeige der aktuellen Einstellung bewirkt werden. Diese aktuelle Einstellung kann durch Drehen des Drehstellers 6 um eine zentrale Achse 8 verändert werden, wobei beim Ausführungsbeispiel nach der Figur 1 das Anzeigemittel 7 angesteuert bleibt und die neue aktuelle Position in Bezug zu einer zugeordneten Skala 9 erkennbar ist. Wird der Drehsteller 6 gemäß der Figur 2 um die zentrale Achse 8 verstellt, so erfolgt beispielsweise bei einer Verstellung im Uhrzeigersinn die Ansteuerung von weiteren Anzeigemitteln 7 oder bei einer Verstellung entgegen des Uhrzeigersinns eine entsprechende nacheinander erfolgende Abschaltung der Anzeigemittel 7.

Bei einer besonders vorteilhaften Ausgestaltung des Stellers nach der Figur 2 sind die Anzeigeelemente 7 unabhängig von der Position des Stellers 6 derart ansteuerbar, dass unabhängig von der Verstellung um die zentrale Achse 8 ein erstes Anzeigeelement 7.1 beispielsweise immer auf der "Sieben-Uhr-Position" erscheint. Es ist selbstverständlich, dass dieses Anzeigemittel 7.1 auch auf der "Acht- oder Neun-Uhr-Position" erscheinen kann. Für den Betrachter ergibt sich somit sozusagen eine ortsfeste Darstellung einer Anzeige unabhängig von der Position des Stellers.

Zur näheren Erläuterung wird nunmehr auf die Figuren 3 bis 6 verwiesen, wobei am Beispiel des Drehstellers 6 nach der Figur 1 das Funktionsprinzip erläutert werden soll. Ausgehend von der Figur 3 erfolgt bei einer ersten Funktion die der aktuellen Einstellung entsprechende Ansteuerung zumindest eines Anzeigemittels 7, beispielsweise des der Zahl 4 der Skala 9 zugeordneten Anzeigemittels 7. Entspricht die Funktion beispielsweise der Lautstärke eines Radios, so kann durch Drehen des Drehstellers 6 im Uhrzeigersinn dieses Anzeigemittel 7 dem Skalenwert 7 zugeordnet und damit die Lautstärke erhöht werden. Durch Drehen des Drehstellers 6 entgegen des Uhrzeigersinns könnte beispielsweise dieses Anzeigemittel 7 dem Skalenwert 2 zugeordnet werden, wobei die Lautstärke reduziert werden würde.
Zum Umschalten in eine andere dem Drehsteller 6 zugeordnete Funktion kann ein separater, nicht dargestellter Schalter vorgesehen sein. Diese Umschaltung kann jedoch auch besonders vorteilhaft dadurch bewirkt werden, dass auf den Drehsteller 6 ein Druck oder Zug ausgeübt und darüber ein Schaltelement betätigt wird, welches in die andere Funktion schaltet. Hierbei erfolgt dann eine Ansteuerung eines Anzeigemittels 7 entsprechend der aktuellen Einstellung dieser weiteren Funktion. Beispielsweise wird hierbei das dem Skalenwert 5 zugeordnete Anzeigeelement 7 (Figur 5) angesteuert. Durch Drehen des Drehstellers 6 kann die aktuelle Einstellung der weiteren Funktion entsprechend geändert und über dieses Anzeigeelement 7 zur Anzeige gebracht werden. Durch die weitere Zug- oder Druckbetätigung des Drehstellers 6 kann in die erste Funktion zurück geschaltet werden, oder es können andere zugeordnete Funktionen angesteuert werden und eine dieser Funktionen entsprechende aktuelle Einstellung zur Anzeige gebracht und durch Drehen des Drehstellers 6 um die zentrale Achse 8 verändert werden.

Aus der Figur 7 geht ein prinzipieller Schaltungsaufbau eines Stellers nach der Erfindung hervor, wobei dem Drehsteller 6 Leuchtelemente, beispielsweise Leuchtdioden 10 oder eine LCD-Anzeige, direkt zugeordnet sind, die von einer elektronischen Steuereinrichtung 11, 11a anregbar sind. Der elektronischen Steuereinrichtung 11, 11a ist beispielsweise noch ein Speicher 12 zugeordnet, in dem ein der aktuellen Einstellung einer Funktion entsprechende elektronische Wert gespeichert ist. Wird die Funktion aufgerufen, so erfolgt eine dem Wert entsprechende Ansteuerung einer oder mehrerer Leuchtdioden 10 über die elektronische Steuereinrichtung 11, 11a. Zur Einstellung oder Veränderung der aktuellen Einstellung einer Funktion weist der Drehsteller 6 beispielsweise eine codierte Scheibe 13 auf, beispielsweise eine Lochscheibe, die in Verbindung mit einer Abtasteinrichtung 14, beispielsweise einer Lichtschranke, Impulse erzeugt, die einem Zähler 15 zugeführt werden. Beim Drehen des Drehstellers 6 im Uhrzeigersinn kann somit beispielsweise ein entsprechendes Aufwärtszählen und beim Drehen entgegen des Uhrzeigersinns ein entsprechendes Abwärtszählen bewirkt und ein entsprechendes Signal zum Verändern der aktuellen Einstellung der Funktion an einem Ausgang 16 und im Speicher 12 erzeugt werden. Der Ausgang 16 ist hierzu einem Funktionssteller 17 zugeordnet, über den die Einstellung veränderbar ist. Zur Schaltung der Funktionen kann dem Drehsteller 6 ein Schalter 17a zugeordnet sein, dessen Signal einen dem Speicher 12 zugeordneten selektiven Schalter 18 steuert. Über dieses Signal kann somit der im Speicher 16 der aktuellen Einstellung der Funktion entsprechende Wert aufgerufen und durch Ansteuern der entsprechenden Leuchtdiode(n) 10 zur Anzeige gebracht werden. Die Signalübertragung von der elektronischen Steuereinrichtung 11, 11a zu den Leuchtelementen kann über eine elektrische Leitungsverbindung oder vorzugsweise über induktive Kopplung oder über Schleifkontakte 19 erfolgen, da somit die Drehverstellung des Stellers nicht begrenzt ist.

Aus der Figur 8 geht eine weitere Variante eines Stellers nach der Erfindung hervor, wobei im Unterschied zu den vorher beschriebenen Drehstellern 6 die positionsveränderbare Marke 3 von einem Anzeigemittel oder mehreren Anzeigemitteln 7 gebildet wird, die ähnlich einer Skala im Bereich des Umfangsrands eines weiteren Drehstellers 20 angeordnet sind. Auch hierbei erfolgt die Ansteuerung zumindest einer Marke 3 in Abhängigkeit von der aktuellen Einstellung einer jeweiligen Funktion.

Eine weitere Variante eines Stellers nach der Erfindung, der beispielsweise zur Lichtsteuerung einsetzbar ist, ist in der Figur 9 dargestellt. Auch bei diesem Lichtsteller 21 sind mehrere positionsveränderbare Marken 3 vorgesehen. Erscheint in einer manuellen Funktion/Betriebsart, beispielsweise in der "12-Uhr-Position" eine Marke 3, die dann beispielsweise dem Symbol des Abblendlichts zugeordnet ist, bedeutet dies, dass das Abblendlicht eingeschaltet ist. Eine Verstellung des Lichtstellers 21 entgegen des Uhrzeigersinns würde dazu führen, dass diese Marke 3 einem Standlichtsymbol oder der Licht-Aus-Position zugeordnet werden kann, was dazu führen würde, dass das Standlicht eingeschaltet bzw. das Licht ausgeschaltet werden würde. Bei einer Verstellung im Uhrzeigersinn könnte diese Marke 3 einer "Coming-Home-Position", in der das Abblendlicht noch für eine Weile eingeschaltet bleibt, bevor es automatisch abgeschaltet wird, oder dem Nebellampensymbol zur Einschaltung des Nebellichts etc. zugeordnet werden. Durch Druck- oder Zugbetätigung dieses Lichtstellers 21 kann beispielsweise in eine Automatikfunktion umgeschaltet werden, in der in Abhängigkeit von den Lichtverhältnissen die Lichtsteuerung automatisch erfolgt. Würde beispielsweise in der Automatikfunktion das Abblendlicht eingeschaltet werden, erfolgte dann auch eine Ansteuerung der Marke 3, die dem Abblendlichtsymbol zugeordnet ist. In dieser Automatikfunktion können natürlich auch die Nebellampenfunktion, die Coming-Home-Position, die Standlichtposition und die Licht-Aus-Position durch eine entsprechende Marke 3 gekennzeichnet werden. Der Fahrzeugführer hat somit eine optische Rückmeldung über die Lichtsteuerung. Gemäß einer Variante könnten beispielsweise in der Automatikfunktion nicht die Marken 3, sondern die entsprechenden Symbole erscheinen, wodurch für den Fahrzeugführer unterscheidbar ist, ob er derzeit die Automatikfunktion oder die manuelle Funktion gewählt hat. Eine Umkehrung liegt im Rahmen einer weiteren Variante. Ebenso kann auch eine farblich unterschiedliche Kennzeichnung auf die manuelle Funktion oder die Automatikfunktion hinweisen.

Eine nächste Variante eines Stellers nach der Erfindung wird nachfolgend anhand den Figuren 10 und 11 am Beispiel eines Getriebestellers 22 erläutert. Bei dem Getriebe kann es sich beispielsweise um ein Automatikgetriebe, ein automatisiertes Schaltgetriebe oder auch um ein stufenloses Getriebe handeln. Aus der Figur 10 geht hervor, dass die Getriebesteuerung einen Getriebesteller 22 aufweist, der beispielsweise als Joystick ausgeführt ist. Gemäß dieser Variante ist der Joystick in einer Kulisse in Richtung der Fahrzeugfront oder in Richtung des Fahrzeughecks verstellbar. Eine Verstellung nach links oder rechts wäre ebenso möglich, um weitere Steuerungen des Getriebes, beispielsweise eine Übersetzungsänderung oder das Zu- oder Abschalten des Allradantriebs zu bewirken. Im oberen Bereich des Joysticks befindet sich ein Knauf 23, an dessen Oberseite 24 Marken 3 und/oder Symbole 25 angeordnet sind, die Getriebefunktionen anzeigen können. In einer manuellen Funktion der Getriebesteuerung könnte beispielsweise die sich in der "11-Uhr-Position" befindende Marke 3 angesteuert werden, die dem "S-Symbol" zugeordnet ist. In dieser Sportfunktion erfolgt die Getriebesteuerung gemäß eines Sportprogramms. Durch Drehen des Knaufs 23 im Uhrzeigersinn könnte diese Marke 3 dem "D-Symbol" zugeordnet werden und das Getriebe gemäß eines Normalprogramms geschaltet werden. Eine weitere Drehung des Knaufs 23 könnte die Marke 3 den Gangstufen, dem N-Symbol, dem Eco-Symbol, dem R-Symbol oder dem P-Symbol zuordnen und hierdurch die allgemein bekannten Getriebesteuerungen bewirkt werden. Im Rahmen dieser Variante ist eine Verstellung des Joysticks in der Kulisse nicht erforderlich. Es könnte jedoch auch sinnvoll sein, dem Fahrzeugführer die Steuerung des Getriebes derart zu überlassen, dass er den Joystick zum Schalten des Getriebes in der Kulisse nach Art der Steuerung eines sequentiellen Getriebes benutzen kann. In Abhängigkeit von der somit gewählten Getriebesteuerung erfolgt dann eine entsprechende Ansteuerung zum Erscheinen des Symbols 25 bzw. der entsprechenden Marke 3. Die Schaltung könnte jedoch auch durch einen Zug oder Druck auf den Knauf 23 bewirkt werden. Wird das Getriebe im Automatikbetrieb betrieben, so kann auch hierbei zur Kennzeichnung der gewählten Getriebefunktion oder des gewählten Programms eine entsprechende Ansteuerung des Symbols 25 oder einer dem Symbol 25 zugeordneten Marke 3 bewirkt werden. In Abhängigkeit von der gewählten Funktion können entweder nur die Marken 3 und/oder die Symbole 25 erscheinen, oder deren unterschiedliche Farberscheinung dem Fahrzeugführer signalisieren, welche Betriebsart er gewählt hat.

Ist den zuvor beschriebenen Stellern eine Automatikfunktion zugeordnet, bei der ein Steuergerät eine automatische Steuerung der zugeordneten Funktion vornimmt, so erfolgt auch eine automatische Ansteuerung der Marke 3 oder Marken 3 oder Symbole in Abhängigkeit der von der Automatik gewählten Funktion. Beispielsweise könnte auch über ein am Fahrzeuglenkrad angeordneter Schalter eine entsprechende Funktion geschaltet und die entsprechende Marke 3 oder Marken 3 bzw. das Symbol zur Erscheinung gebracht werden.

## Patentansprüche

1. Steller eines Kraftfahrzeugs zum Verändern der aktuellen Einstellung zumindest zweier zugeordneter Funktionen,
wobei durch den Steller (6, 20, 21, 22) eine Anwahl der zugeordneten Funktionen erfolgt,
und wobei im Bereich des Umfangsrands des Stellers (6, 20, 21, 22) mindestens eine positionsveränderbare Marke (3, 7, 10, 25) angeordnet ist, die durch den Steller (6, 20, 21, 22) zur Kennzeichnung der aktuellen Einstellung der jeweils angewählten Funktion ansteuerbar ist.

2. Steller nach Anspruch 1, **dadurch gekennzeichnet,**
**dass** dem Steller (6, 20, 21, 22) mehrere positionsveränderbare Marken (3, 7, 10, 25) zugeordnet sind,
und **dass** durch den Steller (6, 20, 21, 22) zur Kennzeichnung der aktuellen Einstellung der jeweils angewählten Funktion mindestens eine positionsveränderbare Marke (3, 7, 10, 25) ansteuerbar ist.

3. Steller nach Anspruch 2, **dadurch gekennzeichnet,**
**dass** durch den Steller (6, 20, 21, 22) mehrere positionsveränderbare Marken (3, 7, 10) zur Kennzeichnung der aktuellen Einstellung der jeweils angewählten Funktion ansteuerbar sind.

4. Steller nach einem der Ansprüche 1 bis 3, **dadurch gekennzeichnet,**
**dass** die mindestens eine positionsveränderbare Marke (3, 7, 10, 25) als steuerbares Leuchtelement und/oder als LCD-Element (10) ausgebildet ist.

5. Steller nach einem der Ansprüche 1 bis 4, **dadurch gekennzeichnet,**
**dass** dem Steller (6, 20, 21, 22) eine Skala (9) zugeordnet ist,
und **dass** die mindestens eine positionsveränderbare Marke (3, 7, 10, 25) die aktuelle Position des Stellers (6, 20, 21, 22) in Bezug zur Skala (9) anzeigt.

6. Steller nach einem der Ansprüche 1 bis 5, **dadurch gekennzeichnet,**
**dass** dem Steller (6, 20, 21, 22) der jeweils zugeordneten Funktion entsprechende Funktionssymbole zugeordnet sind.

7. Steller nach Anspruch 6, **dadurch gekennzeichnet,**
**dass** die Funktionssymbole durch die mindestens eine positionsveränderbare Marke (3, 7, 10, 25) ansteuerbar sind.

8. Steller nach einem der Ansprüche 1 bis 7, **dadurch gekennzeichnet,**
**dass** der Steller als Drehsteller (6) ausgebildet ist.

9. Steller nach einer Ansprüche 1 bis 8 als Getriebesteller (22) und/oder als Lichtsteller (21).

## Claims

1. A control element for a motor vehicle for changing the actual setting of at least two assigned functions, in which
the assigned functions are selected by the control element (6, 20, 21, 22),
and at least one marker (3, 7, 10, 25), the position of which can be varied, is provided in the region of the circumferential edge of the control element (6, 20, 21, 22) and can be activated by the control element (6, 20, 21, 22) for the purpose of indicating the actual setting of the respective selected function.

2. A control element according to Claim 1, **characterized in that**
a plurality of positionally adjustable markers (3, 7, 10, 25) are associated with the control element (6, 20, 21, 22),
and **in that** at least one positionally adjustable marker (3, 7, 10, 25) can be activated by the control element (6, 20, 21, 22) for the purpose of indicating the actual setting of the respective selected function.

3. A control element according to Claim 2, **characterized in that**
a plurality of positionally adjustable markers (3, 7, 10) can be activated by the control element (6, 20, 21, 22) for the purpose of indicating the actual setting of the respective selected function.

4. A control element according to one of Claims 1 to 3, **characterized in that**
the at least one positionally adjustable marker (3, 7, 10, 25) takes the form of a controllable luminous element and/or an LCD element (10).

5. A control element according to one of Claims 1 to 4, **characterized in that**
a scale (9) is associated with the control element (6, 20, 21, 22),
and **in that** the at least one positionally adjustable marker (3, 7, 10, 25) indicates the actual position of the control element (6, 20, 21, 22) in relation to the scale (9).

6. A control element according to one of Claims 1 to 5, **characterized in that**
function symbols corresponding to the respective assigned function are associated with the control element (6, 20, 21, 22).

7. A control element according to Claim 6, **characterized in that**
the function symbols can be activated by the at least one positionally adjustable marker (3, 7, 10, 25).

8. A control element according to one of Claims 1 to 7, **characterized in that**
the control element is in the form of a rotary actuator (6).

9. A control element according to one of Claims 1 to 8 taking the form of a gear actuator (22) and/or light control unit (21).

## Revendications

1. Organe de réglage d'un véhicule automobile pour la modification du réglage actuel d'au moins deux fonctions affectées.
grâce à quoi un choix des fonctions affectées est effectué par l'intermédiaire de l'organe de réglage (6, 20, 21, 22),
et grâce à quoi au moins un marqueur à position variable (3, 7, 10, 25), qui peut être commandé via l'organe de réglage (6, 20, 21, 22) pour la caractérisation du réglage actuel de la fonction respective sélectionnée, est disposé dans le secteur du bord périphérique de l'organe de réglage (6, 20, 21,22).

2. Organe de réglage conformément à la revendication 1, **caractérisé en ce que** plusieurs marqueurs à position variable (3, 7, 10, 25) sont affectés à l'organe de réglage (6, 20, 21, 22),
et **en ce que**, pour la caractérisation du réglage actuel de la fonction respective sélectionnée, au moins un marqueur à position variable (3, 7, 10, 25) peut être commandé via l'organe de réglage (6, 20, 21, 22).

3. Organe de réglage conformément à la revendication 2, **caractérisé en ce que**, pour la caractérisation du réglage actuel de la fonction respective sélectionnée, plusieurs marqueurs à position variable (3, 7, 10) peuvent être commandés via l'organe de réglage (6, 20, 21, 22).

4. Organe de réglage conformément à l'une des revendications 1 à 3, **caractérisé en ce qu'**au moins un marqueur à position variable (3, 7, 10, 25) est réalisé sous forme d'un élément d'éclairage réglable et / ou d'un élément LCD (10).

5. Organe de réglage conformément à l'une des revendications 1 à 4, **caractérisé en ce qu'**une graduation (9) est affectée à l'organe de réglage (6, 20, 21, 22), et **en ce qu'**au moins un marqueur à position variable (3, 7, 10, 25) affiche la position actuelle de l'organe de réglage (6, 20, 21, 22) par rapport à la graduation (9).

6. Organe de réglage conformément à l'une des revendications 1 à 5, **caractérisé en ce que** des symboles de fonction correspondants sont associés à l'organe de réglage (6, 20, 21, 22) de la fonction respective affectée.

7. Organe de réglage conformément à la revendication 6, **caractérisé en ce que** les symboles des fonctions peuvent être commandés via au moins un marqueur à position variable (3, 7, 10, 25).

8. Organe de réglage conformément à l'une des revendications 1 à 7, **caractérisé en ce que** l'organe de réglage est réalisé sous la forme d'un organe de réglage rotatif (6).

9. Organe de réglage conformément à l'une des revendications 1 à 8 sous forme d'organe de réglage de transmission (22) et / ou d'organe de réglage de lumière (21).
